# FASCICULE DE BREVET EUROPEEN

(11) **EP 2 520 785 B1**
(45) Date de publication et mention de la délivrance du brevet: **25.07.2018**
(21) Numéro de dépôt: 12305325.8
(22) Date de dépôt: 20.03.2012
(51) Int. Cl.: F01M 11/10, F02D 41/02, F02D 41/04

(54) **Procedé d'estimation de la dilution du carburant dans l'huile d'un moteur à combustion interne**
Verfahren zur Abschätzung der Verdünnung eines Kraftstoffes im Öl eines Verbrennungsmotors
Method for estimating the dilution of fuel in the oil of an internal combustion engine

(30) Priorité: 06.05.2011 FR 1153898
(43) Date de publication de la demande: 07.11.2012
(73) Titulaire: Renault S.A.S., 92100 Boulogne-Billancourt (FR)
(72) Inventeur: Radenac, Erwan, 78730 Rochefort en Yvelines (FR); Brochot, Alexis, 92100 Boulogne Billancourt (FR); Durand, Julien, 92120 Montrouge (FR)

(56) Documents cités:
- EP-A1- 1 614 870
- EP-A2- 1 798 387
- DE-A1-102008 002 125
- FR-A1- 2 866 957
- FR-A1- 2 890 411
- JP-A- 2004 346 881
- US-A1- 2004 099 252

## Description

L'invention concerne un procédé d'estimation de la dilution du carburant dans l'huile d'un moteur à combustion interne, plus particulièrement d'un moteur équipé d'un dispositif de traitement des émissions polluantes, qui est régénéré périodiquement par post-injection de carburant dans les cylindres du moteur. Elle permet de déterminer avec précision l'intervalle de vidange du moteur lorsqu'un seuil de dilution du carburant dans l'huile est atteint.

De nombreux moteurs modernes sont équipés de dispositifs de traitement des gaz d'échappement, qui fonctionnent de manière séquentielle. La plupart des moteurs diesel, par exemple, sont équipés d'un filtre à particules. En fonctionnement normal, ces dispositifs piègent les polluants mais ne les traitent pas. Périodiquement, lorsqu'un paramètre représentatif de la quantité de polluants accumulés, par exemple la chute de pression dans le dispositif, atteint une valeur prédéfinie, une phase dite de régénération est déclenchée par un calculateur du moteur, au cours de laquelle les réglages du moteur sont modifiés pour traiter et éliminer les polluants.

De manière connue, la régénération est généralement obtenue grâce à un apport de carburant dans le dispositif, par exemple par post-injection dans les cylindres du moteur. Des quantités de carburant sont injectées dans chaque cylindre assez longtemps après le point mort haut de combustion du cylindre pour qu'elles ne participent pas à la combustion. Ces quantités de carburant sont évacuées du moteur, lors du temps d'échappement du cylindre considéré, vers le dispositif de traitement des gaz pour le régénérer, c'est-à-dire pour le purger des polluants accumulés.

Toutefois, une fraction du carburant injecté lors des phases de régénération pénètre dans l'huile, notamment à travers les interstices entre le carter-cylindres et les pistons, et elle se dilue dans l'huile. La dilution, c'est-à-dire le taux de carburant contenu dans l'huile, augmente ainsi à chaque fois qu'une phase de régénération est déclenchée.

Entre deux phases de régénérations consécutives, la dilution baisse sous l'effet de l'évaporation d'une partie du carburant dilué depuis la fin de la dernière régénération qui a eu lieu. La dilution subit donc des phases alternées d'augmentation et de diminution, et globalement, à long terme, elle finit par augmenter à un point tel que les propriétés lubrifiantes de l'huile sont dégradées et que la fiabilité du moteur est menacée. Il est donc important de pouvoir estimer l'évolution de la dilution d'un tel moteur, afin de remplacer son huile lorsqu'un seuil maximal de dilution est atteint.

On connaît plusieurs méthodes qui visent à estimer la dilution du carburant dans l'huile, pendant et entre les phases de régénération.

La publication FR2860830, par exemple, divulgue un procédé de commande autorisant la régénération d'un filtre à particules quand l'estimation de la dilution est inférieure à un seuil prédéterminé. Dans ce procédé, la variation dans le temps du taux de dilution est évaluée par une première fonction représentative de l'évaporation du carburant lorsqu'aucune régénération n'est en cours, et par une deuxième fonction lorsqu'une régénération est en cours, grâce à des cartographies qui sont des fonctions du régime de rotation et de la charge du moteur.

La publication FR2860830 divulgue un procédé de commande visant à améliorer l'estimation de la baisse de la dilution entre deux phases de régénérations, par lequel on limite le taux inférieur de dilution à un seuil qui est une fraction du taux de dilution estimé à la fin d'une phase de régénération, par exemple une fraction de la moyenne des valeurs maximales du taux de dilution atteintes sur un nombre prédéfini de régénérations précédentes.

Ces méthodes permettent d'estimer correctement l'augmentation de la dilution du carburant dans l'huile pendant les phases de régénération, mais elles manquent de précision en ce qui concerne la baisse de la dilution entre deux phases de régénération, car elles ne tiennent pas compte du temps écoulé depuis la fin de la dernière phase de régénération. Or, la vitesse d'évaporation du carburant évolue dans le temps, à cause du changement progressif de composition du carburant dilué dans l'huile. Les composés hydrocarbures légers du carburant s'évaporent en premier. Progressivement, le pourcentage de composés lourds et peu volatils contenus dans le carburant augmente, et la vitesse d'évaporation diminue. Les modèles existants faussent donc l'estimation de l'évaporation entre deux régénérations. Ils peuvent conduire à sous-estimer la dilution, ce qui entraîne un risque de fiabilité pour le moteur, ou à la surestimer, ce qui conduit à vidanger le moteur plus tôt que nécessaire et donc à augmenter inutilement son coût d'entretien.

La publication FR2866957 divulgue un procédé d'estimation du taux de dilution de carburant dans l'huile d'un moteur à combustion interne équipé d'un dispositif de traitement des gaz de combustion nécessitant des phases de régénération par post-injection de carburant, selon lequel on estime le taux de dilution en fonction du mode de fonctionnement du moteur, dans lequel, en dehors des phases de régénération, la variation du taux de dilution à chaque instant est calculée en fonction d'une valeur représentative de la température d'évaporation du carburant dilué dans l'huile du moteur et du temps écoulé depuis la fin de la dernière phase de régénération. Mais cette estimation de la variation du taux de dilution ne prend pas en compte un ensemble de paramètres comprenant le taux de dilution à cet instant, une constante de vitesse prédéterminée, l'enthalpie d'évaporation du carburant et la constante des gaz parfaits.

L'invention vise à remédier aux défauts des procédés connus, en proposant un procédé d'estimation de la variation de la dilution plus précis entre deux phases de régénérations. Elle propose pour cela de calculer la variation de l'évaporation du carburant entre deux instants voisins selon une loi cinétique d'ordre 1, en tenant compte du temps écoulé depuis la fin de la dernière régénération.

D'autres caractéristiques et avantages de la présente invention apparaîtront clairement à la lecture d'un mode de réalisation non limitatif de celle-ci, en se reportant aux dessins annexés sur lesquels :
- la figure 1 représente schématiquement un moteur à combustion interne équipé d'un dispositif de traitement des gaz d'échappement, apte à la mise en oeuvre du procédé selon l'invention,
- la figure 2 représente l'évolution temporelle de la dilution du carburant dans l'huile d'un tel moteur, et
- la figure 3 représente le logigramme du procédé d'estimation de la dilution du carburant dans l'huile selon l'invention.

La figure 1 représente un moteur à combustion interne 1, par exemple un moteur diesel, dont un seul cylindre a été dessiné en coupe. Le moteur 1 est suralimenté par un turbocompresseur 2, et ses gaz d'échappement sont traités par un dispositif de traitement 3 des gaz d'échappement.

Le moteur 1 est alimenté en air par un circuit d'air comprenant une prise d'air 4, un compresseur 5 du turbocompresseur 2, et un conduit d'admission 6 dont une extrémité débouche dans une chambre de combustion 7 du moteur. La chambre 7 reçoit au moins un injecteur 8, qui injecte du carburant, par exemple du gazole, dans la chambre 7 pour sa combustion avec l'air.

Les gaz d'échappement produits par la combustion dans la chambre 7 sont évacués vers une turbine 9 du turbocompresseur 2 par l'intermédiaire d'un collecteur d'échappement 10. Les gaz traversent la turbine 9, un conduit d'échappement 11, et le dispositif de traitement 3. Ils sont finalement évacués vers l'atmosphère extérieure par un pot d'échappement 12.

Le dispositif de traitement 3 comprend par exemple, à l'intérieur d'une même enveloppe extérieure, un catalyseur qui oxyde de manière continue certains polluants (hydrocarbures imbrûlés HC et monoxyde de carbone CO) présents dans les gaz d'échappement, et un filtre à particules qui permet de stocker les suies émises par le moteur 1, et de les brûler quand une masse prédéterminée est atteinte. Deux capteurs de pression 13 et 14 sont implantés respectivement à l'entrée et à la sortie du dispositif de traitement 3. La chute de pression entre l'entrée et la sortie du dispositif de traitement 3 permet d'évaluer indirectement la masse de suies stockées dans le dispositif de traitement 3, plus précisément dans son filtre à particules.

De manière connue, le fonctionnement du moteur 1 est piloté par un calculateur 15 relié à un certain nombre de capteurs, comprenant au moins les capteurs de pression 13 et 14, et à un certain nombre d'actionneurs, comprenant au moins l'injecteur 8.

En fonctionnement normal, c'est-à-dire en dehors des phases de régénération du filtre à particules, le calculateur 15 injecte dans la chambre de combustion 7 une quantité de carburant correspondant à une consigne de couple. Cette consigne peut être une fonction du régime de rotation du moteur et de l'enfoncement de la pédale d'accélérateur (non-représentée) du véhicule (non-représenté) sur lequel est monté le moteur 1. Le carburant commence généralement à être introduit avant le point mort haut de combustion de chaque cylindre du moteur 1, et il est entièrement brûlé. Dans ce mode de fonctionnement, le dispositif de traitement 3 stocke les suies émises par le moteur 1 mais ne les élimine pas.

Lorsque la différence de pression mesurée par les capteurs 13 et 14 atteint un seuil prédéterminé, le calculateur 15 déclenche une phase de régénération du dispositif de traitement 3 afin de brûler le stock de suies accumulées. A cet effet, en complément du carburant injecté dans la chambre 7 suivant la consigne de couple demandée, le calculateur 15 déclenche une post-injection de carburant.

Plus précisément, il injecte dans la chambre 7, assez longtemps après le point mort haut de chaque cylindre, une quantité de carburant qui ne participe pas à la combustion, c'est-à-dire qu'elle n'est pas brûlée pour produire un couple moteur. Cette quantité de carburant est évacuée presque en totalité dans le collecteur d'échappement 10, vers le dispositif de traitement 3 où elle brûle les suies qui y sont stockées.

Toutefois une petite partie du carburant injecté tardivement dans le cylindre pénètre et se dilue dans l'huile du moteur, notamment dans le film d'huile qui lubrifie les parois des cylindres du moteur 1, et à travers les interstices entre les pistons et les cylindres du moteur 1.

La figure 2 illustre l'évolution de la dilution du carburant dans l'huile du moteur 1 au cours du temps. A un instant *t₀* où l'huile du moteur est neuve et où le dispositif de traitement 3 est soit neuf, soit régénéré, la dilution du carburant, c'est-à-dire le pourcentage de carburant contenu dans l'huile, est nul.

Entre les instants *t₀* et *t₁*, le moteur est dans un mode de fonctionnement normal, c'est-à-dire hors régénération du filtre à particules. A l'instant *t₁*, une régénération du filtre est déclenchée. La combustion des suies accumulées dans le filtre se poursuit jusqu'à l'instant *t₂.* De l'instant *t₁* à l'instant *t₂*, la dilution de l'huile augmente de 0 jusqu'à une valeur *C₂.* A l'instant *t₂*, la régénération s'arrête, et il n'y a plus de post-injection de carburant dans le moteur. La dilution diminue alors sous l'effet de l'évaporation du carburant. La baisse se poursuit jusqu'à l'instant *t₃* où une nouvelle régénération est nécessaire. La dilution atteint une valeur *C₃* qui est plus faible que la valeur *C₂* mais qui ne retrouve pas la valeur nulle de l'instant *t₀.*

A l'instant *t₃,* une nouvelle régénération du filtre est déclenchée. La combustion des suies se poursuit jusqu'à l'instant *t4.* De l'instant *t₃* à l'instant *t4,* la dilution de l'huile augmente de *C₃* jusqu'à une valeur *C₄* supérieure à *C2.* A l'instant *t4,* la régénération s'arrête à nouveau. La dilution baisse jusqu'à l'instant *t₅* où la régénération suivante est nécessaire. De l'instant *t₄* à l'instant *t₅*, la dilution baisse de la valeur *C₄* à une valeur *C₅* qui reste supérieure à la valeur *C₃*.

La dilution passe donc par une succession de phases alternées d'augmentation et de diminution, avec une augmentation globale du niveau à long terme. La durée des périodes pendant lesquelles le filtre n'est pas régénéré, successivement comprise entre *t₀* et *t₁*, entre *t₂* et *t₃*, et entre *t₄* et *t₅* sur la figure 2, peut varier en fonction des conditions de roulage (urbain, autoroutier, etc.) du véhicule sur lequel le moteur est monté. Les valeurs de dilution observées au début de chaque régénération, respectivement *C₃* et *C₅* sur la figure 2, dépendent de la durée de ces périodes, c'est-à-dire du temps écoulé depuis la fin de chaque régénération.

La figure 3 représente l'organigramme d'un mode de réalisation du procédé selon l'invention. Le procédé comprend une étape d'initialisation 100, lors de laquelle l'estimation du taux de dilution *C* est initialisée, soit à une valeur nulle si l'huile du moteur 1 est neuve, soit à une valeur qui a été mémorisée précédemment dans le calculateur 15.

Le procédé comprend une étape de test 110, au cours de laquelle le calculateur détermine si une régénération du dispositif de traitement 3 est en cours, par exemple en vérifiant la présence d'une post-injection de carburant. Le test oriente alors vers une étape 120 si aucune régénération n'est en cours, ou vers une étape 130 dans le cas contraire. A cette étape 110, le calculateur incrémente et mémorise également dans un compteur le temps *t* écoulé depuis la fin de la dernière régénération lorsque le test détermine qu'aucune régénération n'est en cours.

Au cours de l'étape 120, la variation de la dilution *dC* pendant l'intervalle de temps, ou pas de temps, *dt* est calculée comme le produit d'une fonction de régénération *Frégé* et du pas de temps *dt.* Cette fonction de régénération *Frégé* peut, par exemple, être cartographiée en fonction de paramètres de moteur tels que le régime de rotation et le débit de carburant.

Au cours de l'étape 130, la variation de la dilution *dC* pendant le pas de temps *dt* est calculée comme le produit de l'opposé d'une fonction d'évaporation *Fevap* et du pas de temps *dt*, par l'équation 1 suivante : $dC = - Fevap \times dt$

Pour effectuer le calcul précédent, la fonction d'évaporation *Fevap* est déterminée par l'équation 2 suivante : $Fevap = C \left(t\right) \times \left({k}_{0} {e}^{\frac{- {E}_{a}}{RT}}\right)$ ,équation dans laquelle :
- *C(t)* désigne la dilution au temps *t,*
- *k₀* désigne une constante de vitesse prédéterminée,
- *Eₐ* désigne l'enthalpie d'évaporation du carburant,
- *R* désigne la constante des gaz parfaits, et
- *T* désigne une valeur représentative de la température d'évaporation du carburant.

Cette dernière équation est basée sur le modèle physique suivant : on modélise l'évaporation du carburant par une loi cinétique d'ordre 1, selon l'équation 3 suivante : $\frac{dC}{dt} = - k \times C \left(t\right)$ , formule dans laquelle
- *k* désigne un paramètre de vitesse de la réaction d'évaporation, et
- $\frac{dC}{dt}$ désigne le taux de variation instantané de la dilution *C.*

Cette équation indique que la vitesse d'évaporation du carburant $\frac{dC}{dt}$ est proportionnelle à sa concentration *C*(*t*), à chaque instant.

De manière connue, le paramètre de vitesse *k* d'une telle réaction dépend de la température d'évaporation *T* et de l'énergie d'activation *Eₐ* de la réaction, c'est-à-dire de l'enthalpie de vaporisation du carburant, selon l'équation 4 : $k = {k}_{0} {e}^{\frac{- Ea}{RT}}$ , formule dans laquelle k₀ désigne la constante de vitesse de la réaction.

A partir de l'équation 3, on obtient l'équation 5 suivante pour un petit pas de temps *dt* : $dC = - k \times C \left(t\right) \times dt$

En combinant l'équation 5 avec l'équation 4, on obtient l'équation 6 suivante : $dC = - C \left(t\right) \times \left({k}_{0} {e}^{\frac{- {E}_{a}}{RT}}\right) \times dt$ , équation équivalente à l'équation 1 dans laquelle la fonction *Fevap* est calculée selon l'équation 2.

Avantageusement, on prend pour valeur représentative de la température d'évaporation du carburant *T,* non pas la température de l'huile à coeur telle qu'elle est mesurée ou estimée classiquement sur les moteurs, mais plutôt la température du liquide de refroidissement, dite température d'eau, circulant dans le moteur 1. Cette température est en effet plus proche de la température de la surface d'évaporation du carburant. Elle peut être mesurée par un capteur (non-représenté sur la figure 1).

L'enthalpie d'évaporation *Eₐ* est une fonction du temps *t* écoulé depuis la fin de la dernière régénération, car elle dépend de la composition du carburant, plus précisément de la proportion d'hydrocarbures lourds contenus dans le carburant. Cette proportion augmente dans le temps, les hydrocarbures les plus légers s'évaporant en premier. Par exemple, l'enthalpie d'évaporation *Eₐ* varie sur un intervalle de temps de plusieurs heures, mais sa variation est insensible sur une durée, par exemple quelques minutes, dépassant largement le pas de temps *dt* de calcul, ce dernier pouvant être de l'ordre de 100 millisecondes.

Selon l'invention, on procède au calcul de la variation *dC* de la dilution à l'instant *t* en utilisant l'équation 6, dans laquelle le rapport $\frac{{E}_{a}}{R}$ de l'enthalpie d'évaporation divisée par la constante des gaz parfaits est calculé par interpolation à partir d'une table donnant différentes valeurs de ce rapport $\frac{{E}_{a}}{R}$ pour différentes valeurs du temps *t* écoulé depuis la fin de la dernière régénération.

Avantageusement, on détermine expérimentalement la constante de vitesse *k₀* et la table des valeurs des rapports $- \frac{{E}_{a}}{R}$ de l'enthalpie d'évaporation *Eₐ* divisée par la constante des gaz parfaits *R,* par une série d'essais à différentes températures d'évaporation *T* et pour différents temps *t* ,au cours desquels on mesure par chromatographie gazeuse la dilution résiduelle *C(t)*, partant d'une dilution initiale *C₀* qui est mesurée au préalable. Par exemple, les essais sont réalisés pour des températures d'eau de 60°C, 80°C et 100°C, et pour des durées de 4 h, 6 h, 8 h et 15 heures. Au-delà de 15 heures, il n'est pas utile de faire des mesures supplémentaires, car le carburant ne contient presque plus que des composés hydrocarbures peu volatils, si bien que l'enthalpie d'évaporation *Eₐ* évolue peu.

A partir des différentes mesures obtenues *C(t)* à différentes températures *T* et pour différents temps *t,* la constante de vitesse *k₀* et les valeurs des rapports $- \frac{{E}_{a}}{R}$ de l'enthalpie d'évaporation *Eₐ* divisée par la constante des gaz parfaits *R* peuvent se calculer par la méthode mathématique suivante :
On réécrit l'équation 6 sous la forme de l'équation 7 suivante : $\frac{dC}{C} = - {k}_{0} {e}^{\frac{- {E}_{a}}{RT}} \times dt$

Par intégration entre le début de l'essai et le temps *t* de la mesure, on obtient l'équation 8 : $ln C - ln {C}_{0} = - {k}_{0} {e}^{\frac{- Ea}{RT}} \times t$ , équation dont on tire finalement l'équation 9 : $ln \left[\frac{ln {C}_{0} - ln C}{t}\right] = ln \left({k}_{0}\right) - \frac{{E}_{a}}{R} \times \frac{1}{T}$

On représente sur un graphique à deux dimensions la fonction qui lie en ordonnée $ln \left[\frac{ln {C}_{0} - ln C}{t}\right]$ à $\frac{1}{T}$ en abscisse. L'équation 9 indique qu'il s'agit d'une droite dont on calcule, de manière classique, la constante de vitesse *ln(k₀)* comme l'ordonnée à l'origine, et le rapport $- \frac{{E}_{a}}{R}$ de l'enthalpie d'évaporation *Eₐ* divisée par la constante des gaz parfaits *R* comme la pente de cette droite.

Le procédé comprend une étape 140 au cours de laquelle le nouveau taux de dilution *C(t+dt)* est calculé en ajoutant au taux de dilution *C(t)* l'estimation de la variation du taux *dC* pendant le pas de temps *dt* réalisée à l'étape 120 ou 130.

Le procédé comprend une étape 150 au cours de laquelle le nouveau taux de dilution *C* est comparé à un seuil S prédéterminé. Si il est supérieur, le procédé peut déclencher une alerte au tableau de bord du véhicule au cours d'une étape 160 du procédé, afin de prévenir le conducteur du véhicule qu'il est nécessaire de vidanger l'huile du moteur. Dans le cas contraire, on attend l'écoulement d'un pas de temps *dt* à l'étape 170, avant de procéder à un nouveau pas de calcul en reprenant à l'étape 110.

En résumé, l'invention propose un procédé d'estimation du taux de dilution de carburant dans l'huile d'un moteur à combustion interne équipé d'un dispositif de traitement des gaz de combustion nécessitant des phases de régénération par post-injection de carburant. Selon ce procédé, on estime le taux de dilution *C* en fonction du mode de fonctionnement du moteur. En dehors des phases de régénération, la variation du taux de dilution *dC* est calculée à partir d'un ensemble de paramètres comprenant au moins une valeur représentative de la température d'évaporation *T* du carburant dilué dans l'huile du moteur, et du temps t écoulé depuis la fin de la dernière phase de régénération.

Cette invention présente de nombreux avantages. En estimant précisément l'évaporation du carburant, on estime aussi précisément la dilution *C* du carburant dans l'huile du moteur et on peut procéder au changement d'huile du moteur au moment opportun, c'est-à-dire ni trop tardif, ni trop précoce. On évite ainsi de mettre en danger la fiabilité du moteur ou d'augmenter inutilement les coûts d'entretien du moteur.

## Revendications

1. Procédé d'estimation du taux de dilution de carburant dans l'huile d'un moteur (1) à combustion interne équipé d'un dispositif de traitement (3) des gaz de combustion nécessitant des phases de régénération par post-injection de carburant, selon lequel on estime le taux de dilution (*C*) en fonction du mode de fonctionnement du moteur, dans lequel, en dehors des phases de régénération, la variation du taux de dilution (dC) à chaque instant est calculée à partir d'un ensemble de paramètres comprenant au moins :
- une valeur représentative de la température d'évaporation (*T*) du carburant dilué dans l'huile du moteur, et
- le temps (*t*) écoulé depuis la fin de la dernière phase de régénération, **CARACTERISE EN CE QUE**
en dehors des phases de régénération, cet ensemble de paramètres de calcul de la variation (dC) comprend en outre au moins :
- le taux de dilution (C(t)) au temps (t),
- une constante de vitesse (k₀) prédéterminée,
- l'enthalpie d'évaporation du carburant (Eₐ), et
- la constante des gaz parfaits (R).

2. Procédé selon la revendication 1, **caractérisé en ce que**, en dehors des phases de régénération, la variation du taux de dilution (*dC*) pendant chaque pas de temps (*dt*) est calculée selon une loi cinétique d'ordre 1 par l'équation $dC = - C \left(t\right) \times \left({k}_{0} {e}^{\frac{- {E}_{a}}{RT}}\right) \times dt$

3. Procédé selon la revendication 1 ou 2, **caractérisé en ce que** la valeur représentative de la température d'évaporation du carburant (*T*) est la température d'eau du moteur (1).

4. Procédé selon l'une quelconque des revendications précédentes, **caractérisé en ce que** la valeur du rapport $\left(\frac{{E}_{a}}{R}\right)$ de l'enthalpie de vaporisation du carburant divisé par la constante des gaz parfaits est une fonction du temps (*t*) écoulé depuis la dernière régénération.

5. Procédé selon l'une des revendications précédentes, **caractérisé en ce que** la valeur du rapport $\left(\frac{{E}_{a}}{R}\right)$ de l'enthalpie de vaporisation du carburant divisé par la constante des gaz parfaits est calculée par interpolation à partir d'une table de valeurs de rapports $\left(\frac{{E}_{a}}{R}\right)$ préétablies expérimentalement, à partir de mesures de dilution pour une pluralité de températures (*T*) et une pluralité de temps (*t*).

6. Procédé selon l'une des revendications précédentes, **caractérisé en ce que** la constante de vitesse *k₀* est calculée expérimentalement à partir de mesures de dilution pour une pluralité de températures (*T*) et une pluralité de temps (*t*).

## Patentansprüche

1. Verfahren zur Schätzung der Verdünnungsrate von Kraftstoff im Öl eines Verbrennungsmotors (1), der mit einer Verarbeitungsvorrichtung (3) der Abgase ausgestattet ist, die Regenerationsphasen durch Nacheinspritzen von Kraftstoff erfordert, gemäß dem die Verdünnungsrate (C) abhängig von der Betriebsart des Motors außerhalb der Regenerationsphasen geschätzt wird, wobei die Änderung der Verdünnungsrate (dC) zu jedem Zeitpunkt ausgehend von einer Einheit von Parametern berechnet wird, die mindestens enthält:
- einen für die Verdampfungstemperatur (T) des im Öl des Motors verdünnten Kraftstoffs repräsentativen Wert, und
- die seit dem Ende der letzten Regenerationsphase vergangene Zeit (t),
**dadurch gekennzeichnet, dass**
außerhalb der Regenerationsphasen diese Einheit von Parametern zur Berechnung der Änderung (dC) außerdem mindestens enthält:
- die Verdünnungsrate (C(t)) zur Zeit (t),
- eine vorbestimmte Geschwindigkeitskonstante (k₀),
- die Verdampfungsenthalpie des Kraftstoffs (Eₐ) und
- die Konstante der idealen Gase (R).

2. Verfahren nach Anspruch 1, **dadurch gekennzeichnet, dass** außerhalb der Regenerationsphasen die Änderung der Verdünnungsrate (dC) während jedes Zeitschritts (dt) gemäß einem kinetischen Gesetz der Ordnung 1 durch die Gleichung berechnet wird $dC = - C \left(t\right) \times \left({k}_{0} {e}^{\frac{- {E}_{A}}{RT}}\right) \times dt$

3. Verfahren nach Anspruch 1 oder 2, **dadurch gekennzeichnet, dass** der für die Verdampfungstemperatur des Kraftstoffs (T) repräsentative Wert die Wassertemperatur des Motors (1) ist.

4. Verfahren nach einem der vorhergehenden Ansprüche, **dadurch gekennzeichnet, dass** der Wert des Verhältnisses $\left(\frac{{E}_{a}}{R}\right)$ der Verdampfungsenthalpie des Kraftstoffs dividiert durch die Konstante der idealen Gase eine Funktion der seit der letzten Regeneration vergangenen Zeit (t) ist.

5. Verfahren nach einem der vorhergehenden Ansprüche, **dadurch gekennzeichnet, dass** der Wert des Verhältnisses $\left(\frac{{E}_{a}}{R}\right)$ der Verdampfungsenthalpie des Kraftstoffs dividiert durch die Konstante der idealen Gase durch Interpolation ausgehend von einer Tabelle von experimentell vorgegebenen Werten von Verhältnissen $\left(\frac{{E}_{a}}{R}\right)$ ausgehend von Verdünnungsmessungen für eine Vielzahl von Temperaturen (T) und eine Vielzahl von Zeiten (t) berechnet wird.

6. Verfahren nach einem der vorhergehenden Ansprüche, **dadurch gekennzeichnet, dass** die Geschwindigkeitskonstante k₀ experimentell ausgehend von Verdünnungsmessungen für eine Vielzahl von Temperaturen (T) und eine Vielzahl von Zeiten (t) berechnet wird.

## Claims

1. Method for estimating the dilution ratio of fuel in the oil of an internal combustion engine (1) equipped with a device (3) for treating the combustion gases requiring phases of regeneration by post-injection of fuel, according to which the dilution ratio (C) is estimated as a function of the operating mode of the engine, in which, outside of the regeneration phases, the variation of the dilution ratio (dC) at each instant is calculated from a set of parameters comprising at least:
- a value representative of the evaporation temperature (*T*) of the fuel diluted in the oil of the engine, and
- the time (*t*) elapsed since the end of the last regeneration phase,
**CHARACTERIZED IN THAT**
outside of the regeneration phases, this set of parameters for calculating the variation (*dC*) further comprises at least:
- the dilution ratio (*C*(*t*)) at the time (*t*),
- a predetermined rate constant (*k₀*),
- the enthalpy of vaporization of the fuel (*Eₐ*), and
- the ideal gas constant (*R*).

2. Method according to Claim 1, **characterized in that**, outside of the regeneration phases, the variation of the dilution ratio (*dC*) during each time interval (dt) is calculated according to a first-order kinetic law by the equation $dC = - C \left(t\right) \times \left({k}_{0} {e}^{\frac{- {E}_{a}}{RT}}\right) \times dt$

3. Method according to Claim 1 or 2, **characterized in that** the representative value of the evaporation temperature of the fuel (*T*) is the water temperature of the engine (1).

4. Method according to any one of the preceding claims, **characterized in that** the value of the ratio $\left(\frac{{E}_{a}}{R}\right)$ of the enthalpy of vaporization of the fuel divided by the ideal gas constant is a function of the time (*t*) elapsed since the last regeneration.

5. Method according to one of the preceding claims, **characterized in that** the value of the ratio $\left(\frac{{E}_{a}}{R}\right)$ of the enthalpy of vaporization of the fuel divided by the ideal gas constant is calculated by interpolation from a table of values of $\left(\frac{{E}_{a}}{R}\right)$ ratios predetermined experimentally, from dilution measurements for a plurality of temperatures (*T*) and a plurality of times (*t*) .

6. Method according to one of the preceding claims, **characterized in that** the rate constant *k₀* is calculated experimentally from dilution measurements for a plurality of temperatures (*T*) and a plurality of times (*t*) .
